# EUROPÄISCHE PATENTSCHRIFT

(11) **EP 0 229 679 B1**
(45) Veröffentlichungstag und Bekanntmachung des Hinweises auf die Patenterteilung: **08.08.1990**
(21) Anmeldenummer: 87200016.1
(22) Anmeldetag: 07.01.1987
(51) Int. Cl.: B26B 19/04

(54) **Verfahren zum Ausbilden eines nach Wunsch und Verwendungszweck ausgeformten scheraktiven Bereiches am Scherkopf eines Trockenrasierapparates**
Method of forming a shear-active area on the shaving head of a dry-shaver according to desire and application
Procédé de fabrication d'une zone de coupe pour tête de coupe d'un rasoir électrique suivant la demande et son application

(30) Priorität: 17.01.1986 DE 3601202
(43) Veröffentlichungstag der Anmeldung: 22.07.1987
(73) Patentinhaber: Philips Patentverwaltung GmbH, 22335 Hamburg (DE); Philips Electronics N.V., 5621 BA Eindhoven (NL)
(72) Erfinder: Bertram, Leo, D-5190 Stolberg (DE); Schemmann, Hugo, Dr., NL-6371 XD Schaesberg (NL); Bukoschek, Romuald Leander, A-9020 Klagenfurt (AT); Huszar, Reinhard, Dr., A-9162 Strau (AT)
(74) Vertreter: Kupfermann, Fritz-Joachim, Dipl.-Ing.

(56) Entgegenhaltungen:
- EP-A- 0 092 263
- DE-A- 1 553 639
- DE-A- 3 036 453
- DE-A- 3 340 661
- DE-B- 1 056 000
- DE-B- 1 553 813

## Beschreibung

Die Erfindung bezieht sich auf ein Verfahren zum Ausbilden eines nach Wunsch und Verwendungszweck ausgeformten scheraktiven Bereiches am Scherkopf eines Trockenrasierapparates, bei dem in einem Scherkopfrahmen eine Scherfolie in den Einspannstellen verschieblich unter Vorspannung gewölbt gehaltert und in die Vorspannwölbung ein Untermesser gedrückt ist, dessen Schneidkanten ebenfalls gewölbt sind, wobei die Tangenten an die Einspannwölbung in den Einspannstellen zum Scherkopfscheitel hin einen spitzen Winkel miteinander einschließen, sowie einen mit Hilfe dieses Verfahrens hergestellten Scherkopf.

Scherköpfe für Trockenrasierapparate, die aus einer gewölbt eingespannten Folie und einem in die Folienwölbung eingedrückten, an den Schneidkanten ebenfalls gewölbten Untermesser bestehen, sind bekannt (AT-PS 171 778). Während bei diesem Stand der Technik der Schertolie mit Hilfe des federnd eingedrückten Untermessers die Form des kreiszylinderförmigen Untermessers aufgezwungen wird, ist es auch bekannt, einer Scherfolie durch eine formgebende Einspannung bereits eine annähernd kreisförmige Einspannwölbung aufzuzwingen, die dann beim Eindrücken eines kreisförmigen Untermessers nur noch unwesentliche Formveränderungen erfährt. Bei so gebildeten, kreisförmig gewölbten Scherköpfen läßt sich aufgrund der angepaßten kreisförmigen Wölbungen theoretisch ein recht breitflächiger Kontakt zwischen Untermesser und Folie im Leerlauf ausbilden. In der Praxis neigen kreisförmige Einspannungen aber schon im Leerlauf dazu, daß der Kontakt vorwiegend beiderseits des Scheitels stattfindet. Durch die Rasierkräfte wird die Scherfolie während des Rasierbetriebes verformt, wobei ein weiteres unkontrolliertes Abheben stattfinden kann.

Kreisförmige Scherköpfe mit einem relativ breiten Einspannbasis-Durchmesser leiden vor allem bei fester Einspannung an einer ungenügenden Steifigkeit der Scherfolie beim Rasieren. Jegliche Formveränderung der Scherfolie beim Rasieren verändert den Flächenkontakt zwischen Scherfolie und Untermesser. Dies mindert beim Rasieren das Rasierergebnis.

Es ist aus der DE-OS 33 40 661 bekannt, einen Scherkopf schlanker zu gestalten, indem man sowohl der Scherfolie als auch dem Untermesser eine Wölbung vorgibt, die etwa einen cosinus-hyperbolicus-förmigen Verlauf aufweist. Ein solcher Scherkopf, der mit geringeren Anpreßkräften des Untermessers auskommt, hat bereits eine größere Foliensteifigkeit, wodurch größere Rasierkräfte aufgefangen werden und ein guter Kontakt zwischen Folien und Untermesser bereits verbessert ist. Die Scherfolie ist in diesem Fall verschieblich eingespannt, wobei die Verschieblichkeit selbstverständlich in beiden Verschieberichtungen begrenzt ist.

Es ist Aufgabe der Erfindung, den Anpreßdruck zwischen Untermesser und Scherfolie im scheraktiven Bereich so zu erhöhen, daß sich bereits im Ruhezustand zwischen dem Untermesser und der Scherfolie Kräfte ausbilden, die während des Rasierens im gewünschten scheraktiven Bereich den Kontakt zwischen Untermesser und Folie aufrecht erhalten.

Die gestellte Aufgabe ist erfindungsgemäß mit Hilfe eines Verfahrens gelöst, das dadurch gekennzeichnet ist, daß
- die Scherfolie zunächst ohne Untermesser unter einem vorgewählten Winkel, mit vorgewählter Länge und in vorgewähltem Abstand eingespannt wird und danach längs der vom Schermesser noch unbelasteten Einspannwölbung eine senkrecht zur Folienkrümmung stehende Leerlauf-Normaldruckverteilung zwischen Schermesser und Folie simuliert wird entsprechend einem gewünschten scheraktiven Bereich, wodurch die Scherfolie in diesem scheraktiven Bereich längs ihrer Wölbung nach Maßgabe dieser gewünschten Form der Normaldruckverteilung eine simulierte Verformung gegenüber der freien Einspannwölbung erleidet, wobei die so entstandene simulierte Vorspannwölbung die gewünschte Normaldruckverteilung auf das Untermesser in dem gewünschten scheraktiven Bereich gegenüber der Scherfolie wiedergibt,
- die Schneidkanten des Untermessers entsprechend der so simulierten Vorspannwölbung der Scherfolie gewölbt werden und
- das Untermesser mit der dieser Vorspannwölbung entsprechenden Form in die Scherfolie mit Einspannwölbung eingedrückt wird mit der Kraft, die zu der gewünschten Normaldruckverteilung führt.

Bei einer derartigen Ausbildung eines Scherkopfes ergibt sich im scheraktiven Bereich eine Konzentration der Vorspannkräfte. Mit Hilfe einer solchen Scherkopfausbildung wandert die Kräftekonzentration von Untermesser und Scherfolie bei ihrem gemeinsamen Zusammenwirken in den gewünschten scheraktiven Bereich des Scherkopfes. Dies ist eine für den Rasiereffekt günstige Kraftverteilung. Die gesamte Andruckkraft kann unterhalb von 4 Newton angesetzt werden.

Der scheraktive Bereich des Scherkopfes kann im Scheitel oder seitlich des Scheitels beliebig gewählt werden. Bevorzugt wird ein scheraktiver Bereich im Scheitelbereich des Scherkopfes bei schlanken Scherköpfen, weil die zu rasierende Stelle für den schlanken Scheitel im Spiegel gut einsehbar ist.

Ein Scherkopf, der mit Hilfe des Verfahrens nach der Erfindung hergestellt ist, weist das Kennzeichen auf, daß die Biegelinie der frei eingespannten Scherfolie beidseitig des Zentrums des scheraktiven Bereiches vor dem Eindrücken des Schermessers einen größeren Krümmungsradius hat als das Schermesser. Durch eine solche Ausbildung läßt sich die Vorspannung auf den scheraktiven Bereich gezielt ausrichten. Dort, wo der scheraktive Bereich liegen soll, drückt nämlich das schlankere Untermesser gegen die Scherfolie und verspannt sie oder spannt sie mehr vor als in den übrigen Scherfolienbereichen.

Die Vorwahl der Einspannlänge, des Abstandes der Einspannpunkte und des Einspannwinkels ist primär entscheidend für die Kuvenform des Scherkopfes. Die Kurvenform läßt sich nach einer weiteren Ausgestaltung der Erfindung weiterhin dadurch beeinflussen, daß die Scherfolie im Scheitelbereich, der der scheraktive Bereich sein soll, eine geringere Biegesteifigkeit aufweist als an den Flanken seitlich des Scheitelbereiches. Die unterschiedliche Biegesteifigkeit läßt sich dazu ausnutzen, die Scherfolie im Scheitel stärker zu krümmen als an den Flanken, eine Keilform also besser herauszuarbeiten. Die Veränderung der Biegesteifigkeit kann z. B. durch Querschnittsveränderung oder die Perforierung der Folie erzielt werden. Auf diese Weise kann die Scherfolie bereits im frei eingespannten Zustand eine mehr keilförmige Gestalt annehmen. Der für das Rasieren benötigte Normaldruck zwischen Untermesser und Scherfolie im scheraktiven Bereich muß durch entsprechende Formgebung des Untermessers durch das beschriebene Simulationsverfahren erzeugt werden. Eine mehr keilförmige Scherkopfgestaltung führt zu einer besseren Anpassung an die Gesichtsform und einer besseren Sicht auf die gerade rasierte Hautpartie.

Nach einer weiteren Ausgestaltung der Erfindung ist vorgesehen, daß zur Ausbildung eines spitzen Scherkopfscheitels bei einer Einspannbasisbreite der Scherfolie von 12 bis 20 mm die Einspannhöhe zwischen den Folieneinspannstellen und dem Scheitel 18 bis 30 mm beträgt. Auf diese Weise ergeben sich mit Hilfe des Verfahrens nach der Erfindung ausgebildete Scherköpfe mit Scherfolien, die bei unterschiedlicher Schlankheit im scheraktiven Bereich alle zwischen Untermesser und Scherfolie Kräfte ausbilden, die größer sind als die Rasierkräfte, die während des Rasierens die Scherfolien abheben wollen.

Die Erfindung wird anhand der Zeichnung näher erläutert. Es zeigen:
Fig. I eine frei eingespannte Scherfolie ohne Untermesser, auf die eine gewünschte Scherbelastung aufgebracht (simuliert) ist; die Scherbelastung wird durch Pfeile angedeutet,
Fig. 2 eine Darstellung eines theoretisch in viele Einzelteile unterteilten Abschnittes der Scherfolie, im Wölbungsquerschnitt gesehen,
Fig. 3 ein Untermesser mit der Form der Vorspannwölbung bei einer gewünschten Druckverteilung auf die Scherfolie mit einem scheraktiven Bereich im Bereich des Scherkopfscheitels,
Fig. 4 die Einspannwölbung einer frei eingespannten Scherfolie mit einem bevorzugt scheraktiven Bereich an einer Flanke des Scherkopfes,
Fig. 5 ein Untermesser mit der sich durch Simulation ausbildenden Vorspannwölbung der Scherfolie mit scheraktivem Bereich an einer Scherkopfflanke entsprechend Fig. 4,
Fig. 6 eine eingespannte sehr schlanke, keilförmige Scherfolie mit geringer Biegesteifigkeit,
Fig. 7 ein Untermesser mit einer durch Simulation ermittelten Vorspannwölbung der Scherfolie nach Fig. 6.

Die Darstellung nach Fig. I zeigt eine Scherfolie I eines Trockenrasierapparates, die unbelastet in Einspannstellen 3 eines Scherkopfrahmens 4 längsverschieblich gehaltert ist. Die Tangenten 8 an die Scherfolie schließen mit der Scherkopfbasis 6 zwischen den Einspannstellen und zum Scheitel hin spitze Einspannwinkel a ein. Der gegenseitige Abstand der Einspannstellen 3 ist mit x angegeben. Die Einspannlänge der Scherfolie ist I. Auf diese Weise erhält die Scherfolie eine natürliche Kurvenform, die der Wunschform möglichst nahe sein sollte. Um nun im scheraktiven Bereich SK im Leerlauf und bei Belastung zu einer das gegenseitige Abheben verhindernden Kraftverteilung zu kommen, wird auf der Scherfolie eine gewünschte Normaldruckbelastung aufgebracht, die der gewünschten Normaldruckbelastung durch das Untermesser im Ruhezustand entspricht und die größer sein soll als die während des Rasierens auftretenden Abhebekräfte. Diese bevorzugte Belastung ist in Fig. 1 durch Pfeile 5 angedeutet. Die Pfeile 5 unmittelbar im Scheitel 7 sollen dabei einer Druckkraft von etwa 1,2 N entsprechen und zu den Flanken 9 hin kleinerwerdend Druckkräfte von 0,5 N bis 0 N wiederspiegeln.

Fig. 2 zeigt nun, wie die simulierte Aufbringung der Druckbelastung vorgenommen wird. Dabei ist in Fig. 2 nur ein Ausschnitt der Folie bzw. eines gewölbten Folienteils im Schnitt wiedergegeben. Zur Simulation der sich bei der gewählten Folienbelastung ergebenden Folienverformung wird der Folienabschnitt II in Fig. 2 nach der Methode der finiten Elemente in sehr kleine Abschnitte a, b, c usw. unterteilt. An jedem Teilungsstrich 11.1, 11.2, 11.3, 11.4. werden die auf die Folien wirkenden Kräfte aufgebracht. Diese Kräfte sind durch Pfeile 13 wiedergegeben. Die Größe der Pfeile 13 gibt die gewünschte Druckkraftverteilung an, wie sie in Fig. I dargestellt ist. Aufgrund dieser Druckkraftverteilung läßt sich dann eine Vorspannwölbung ermitteln. Gibt man den Schneidkanten 16 des Untermessers 10 die sich so ergebende Vorspannwölbungsform, dann gewährleistet die Scherfolie im Zusammenwirken mit dem so gewölbten Untermesser 10 im scheraktiven Bereich SK, beispielsweise bei Fig. I im Scheitel, die erforderlichen Anpreßkräfte. Voraussetzung für eine einwandfreie Funktion ist selbstverständlich, daß das Untermesser 10 im simulierten Bereich vollständig an der Folie anliegt und die Folie die simulierte Vorspannwölbung einnimmt. Die Anpreßkraft des Untermessers ergibt sich dabei aus der Druckverteilung die auf die Schneidkanten 16 wirkt. In Fig. 3 ist die Kräftekonzentration in den scheraktiven Bereich im Scheitel gelegt. Die Wölbungsform A des Untermessers 10, die der Vorspannwölbung der Folie entspricht und in Fig. 3 dargestellt ist, weist dabei eine schlankere Schneidkantenkontur auf als die Folie nach Fig. I im Ruhezustand ohne Untermesser.

Diese durch Simulation ermittelte Scherkopfform läß sich entsprechend dem gewünschten scheraktiven Bereich den jeweiligen Bedürfnissen anpassen. Fig. 4 zeigt ein Ausführungsbeispiel, bei dem der scheraktive Bereich SK in eine Flanke gelegt ist. Entsprechend der Simulation nach Fig. 2 wird auf der Scherfolie 18 eine entsprechende Kräfteverteilung aufgebracht. Durch diese auf der Scherfolie simulierte Kräfteverteilung erfährt die Scherfolie 18 eine Vorspannwölbung der Form B, die auch die Schneidkantenkontur des Untermessers 10' bildet.

Fig. 0 zeigt oin weiteres Ausführungsbeispiel, bei dem die Scherfolie 31 in dem Scheitel 7 eine größere Biegsamkeit aufweist. Dadurch kann sich die zwischen den Einspannstellen 3 frei verschieblich eingespannte Folie 31 bei Ausbildung einer unbelasteten Biegelinie bereits mehr keilförmig formen. Wird nun wieder eine simulierte Belastung entsprechend den in Fig. 6 eingetragenen Pfeile aufgegeben, dann ergibt sich eine simulierte Vorspannwölbung. Die Vorspannwölbung ist wieder die Schneidkantenkontur C des Untermessers 20 nach Fig. 7.

Die größere Biegsamkeit der Scherfolie 31 im Scheitelbereich 7 läßt sich beeinflussen durch eine Variation der Dicke der Folie sowie die Breite und Anzahl der Stege zwischen den Löchern und auch die Form und Zahl der Löcher.

Die Scherkopfform richtet sich nach den gewünschten Anforderungen des jeweiligen Gerätes und Herstellers an das Gerät. Die Wölbungen von Folie bzw. Untermesser können einem cosinus-hyperbolicus-förmigen, elliptischen oder parabolischen Verlauf folgen. Ebenso sind Zwischenwerte denkbar. Der Grundgedanke der Erfindung ist in der Aussteifung des scheraktiven Bereiches SK durch die entsprechende Wölbung von Scherfolien und Untermesser zu sehen.

Mit Hilfe des Verfahrens ist es dem Hersteller oder Konstrukteur an die Hand gegeben, Scherkopfformen nach freier Wahl und nach Wunsch zu schaffen und dabei im gewünschten scheraktiven Bereich während des Rasierens den Kontakt zwischen Scherfolie und Untermesser aufrecht zu erhalten und demzufolge gute Rasierergebnisse zu erreichen. Die bekannten Abhebeeffekte, die die Rasierleistung vermindern, sind nicht mehr vorhanden.

## Patentansprüche

I. Verfahren zum Ausbilden eines nach Wunsch und Verwendungszweck ausgeformten scheraktiven Bereiches am Scherkopf eines Trockenrasierapparates, bei dem in einem Scherkopfrahmen eine Scherfolie in den Einspannstellen verschieblich unter Vorspannung gewölbt gehaltert und in diese Wölbung ein Untermesser gedrückt ist, dessen Schneidkanten ebenfalls gewölbt sind, wobei die Tangenten an die Einspannwölbung in den Einspannstellen einen spitzen Winkel miteinander einschließen, dadurch gekennzeichnet,
- daß die Scherfolie zunächst ohne Untermesser unter einem vorgewählten Winkel, mit vorgewählter Länge und in vorgewähltem Abstand eingespannt wird und danach längs der vom Untermesser noch unbelasteten Einspannwölbung eine senkrecht zur Folienkrümmung stehende Leerlauf-Normaldruckverteilung zwischen Untermesser und Folie simuliert wird, entsprechend einem gewünschten scheraktiven Bereich (SK), wodurch die Scherfolie in diesem scheraktiven Bereich (SK) längs ihrer Wölbung nach Maßgabe dieser gewünschten Form der Normaldruckverteilung eine simulierte Verformung gegenüber der freien Einspannwölbung erleidet, wobei die so entstehende simulierte Vorspannwölbung die gewünschte Normaldruckverteilung auf das Untermesser in dsm gewünschten scheraktiven Bereich gegenüber der Scherfolie (I) wiedergibt,
- daß die Schneidkanten des Untermessers entsprechend der so simulierten Vorspannwölbung der Scherfolie gewölbt werden und
- daß das Untermesser mit der dieser Vorspannwölbung entsprechenden Form in die Scherfolie mit Einspannwölbung eingedrückt wird mit der Kraft, die zu der gewünschten Normaldruckverteilung führt.

2. Verfahren nach Anspruch I, dadurch gekennzeichnet, daß der scheraktive Bereich (SK) in den Scheitelbereich des Scherkopfes gelegt wird (Fig. I, 2, 6 und 7).

3. Verfahren nach Anspruch I, dadurch gekennzeichnet, daß der scheraktive Bereich (SK) in eine Flanke des Scherkopfes gelegt wird (Fig. 4 und 5).

4. Mit Hilfe des Verfahrens nach den Ansprüchen I bis 3 hergestellter Scherkopf eines Trockenrasierapparates, dadurch gekennzeichnet, daß die Biegelinie der frei eingespannten Scherfolie (I) in dem scheraktiven Bereich vor dem Eindrücken des Untermessers einen größeren Krümmungsradius hat als das Untermesser und nach dem Eindrücken das Untermesser im simulierten Bereich vollständig an der Folie anliegt und die simulierte Vorspannwölbung einnimmt.

5. Mit Hilfe des Verfahrens nach den Ansprüchen I und 2 hergestellter Scherkopf, dadurch gekennzeichnet, daß die Scherfolie im Scheitelbereich, der der scheraktive Bereich (SK) sein soll, eine geringere Biegesteifigkeit aufweist als an den Flanken seitlich des Scheitelbereiches.

6. Scherkopf nach Anspruch 5, dadurch gekennzeichnet, daß die Scherfolie (31) im Scheitelbereich (SK) zur Verringerung der Biegesteifigkeit eine geringere Dicke hat als außerhalb dieses Bereiches.

7. Scherkopf nach Anspruch 5, dadurch gekennzeichnet, daß die Biegesteifigkeit der Scherfolie (31) im scheraktiven Scheitelbereich SK) durch die Variation der Breite und Anzahl der Stege zwischen den Löchern beeinflußt ist.

8. Scherkopf nach Anspruch 5, dadurch gekennzeichnet, daß die Biegesteifigkeit der Scherfolie (31) im scheraktiven Scheitelbereich durch die Form und Zahl der Löcher zwischen den Stegen beeinflußt ist.

9. Scherkopf nach einem der Ansprüche 4 bis 8, dadurch gekennzeichnet, daß zur Ausbildung eines spitzen Scherkopfscheitels bei einer Einspannbasisbreite der Scherfolie von 12 bis 20 mm die Einspannhöhe zwischen den Folieneinspannstellen und dem Scheitel ca. 18 bis 30 mm beträgt.

## Claims

1. A method of providing the shaving head of a dry-shaving apparatus with an effective shaving area of a desired shape in accordance with its use, in which a shear foil is mounted in an arcuate condition under pretension in a shaving head frame so as to be movable at the clamping locations, a cutter being pressed into the foil thus curved, the cutting edges of said cutter being also curved, the tangent lines to the clamping curve at the clamping locations extending at an acute angle to each other, characterized in that
- the shear foil is first clamped in without cutter at a pre-selected angle, with a pre-selected length and at a pre-selected distance and subsequently, in addition to the clamping curvature which is not yet influenced by the cutter, a no-load normal pressure distribution perpendicular to the foil curvature is simulated between the cutter and the foil in conformity with a desired effective shaving area (SK), so that in addition to its curvature depending on said desired form of the normal- pressure distribution the shear foil experiences in said effective shaving area (SK) a simulated deformation relative to the free clamping curvature, the simulated pretension curvature thus obtained being representative of the desired normal-pressure distribution on the cutter in the desired effective shaving area relative to the shear foil (1),
- the cutting edges of the cutter are curved in conformity with the pretension curvature of the shear foil thus simulated, and
- the cutter, which has a shape corresponding to said pretension curvature, is pressed into the shear foil having the clamping curvature with the force which provides the desired normal-pressure distribution.

2. A method as claimed in Claim 1, characterized in that the effective shaving area (SK) is situated at the apex area of the shaving head (Figs. 1, 2, 6 and 7).

3. A method as claimed in Claim 1, characterized in that the effective shaving area (SK) is situated at a flank of the shaving head (Figs. 4 and 5).

4. A shaving head for a dry-shaving apparatus, manufactured by means of the method as claimed in Claims 1 to 3, characterized in that before the cutter is inserted the line of curvature of the freely clamped-in shear foil (1) in the effective shaving area has a larger radius of curvature than the cutter and after insertion the cutter completely engages against the foil in the simulated area and adopts the simulated pretension curvature.

5. A shaving head for a dry-shaving apparatus, manufactured by means of the method as claimed in Claims 1 and 2, characterized in that the shear foil has a lower resistance to bending in the apex area, which is required to be the effective shaving area (SK), than at the flanks beside the apex area.

6. A shaving head as claimed in Claim 5, characterized in that in order to reduce the resistance to bending the shear foil (31) has a smaller thickness in the apex area (SK) than outside this area.

7. A shaving head as claimed in Claim 5, characterized in that the resistance to bending of the shear foil (31) in the effective apex area (SK) is influenced by varying the width and the number of connecting portions between the apertures.

8. A shaving head as claimed in Claim 5, characterized in that the resistance to bending of the shear foil (31) in the effective apex area (SK) is influenced by varying the shape and the number of apertures between the connecting portions.

9. A shaving head as claimed in any one of the Claims 4 to 8, characterized in that in order to obtain a pointed shaving-head apex the clamping height between the foil-clamping locations and the apex is approximately 18 to 30 mm when the clamping base width of the shear foil is from 12 to 20 mm.

## Revendications

1. Procédé de formation d'une zone de coupe, ayant une configuration adaptée à la demande et à l'application, sur la tête de coupe d'un rasoir électrique, selon lequel, dans un cadre de tête de coupe, une grille mobile au niveau de ses endroits de fixation est maintenue courbée sous précontrainte, et, dans la courbure de précontrainte, est pressé un couteau inférieur dont les arêtes de coupe sont également courbes, les tangentes à la courbure de la grille au niveau des endroits de fixation en direction du sommet de la tête de coupe, formant entre elles un angle aigu, caractérisé en ce que:
- la grille est tout d'abord fixée sans le couteau inférieur sous un angle, en une longueur et selon une distance présélectionnés et, ensuite, le long de la courbure de fixation pas encore mise en charge par le couteau, une répartition de pression normale de marche à vide entre le couteau et la grille, perpendiculaire à la courbure de la grille, est simulée pour une zone de coupe (SK) souhaitée, suite à laquelle, la grille subit dans cette zone de coupe (SK), le long de sa courbure et proportionnellement à cette forme souhaitée de la répartition de pression normale, une déformation simulée par rapport à la courbure de fixation libre, la courbure de précontrainte simulée ainsi produite reproduisant la répartition de pression normale souhaitée sur le couteau inférieur dans la zone de coupe souhaitée par rapport à la grille (1 ),
- les arêtes de coupe du couteau inférieur sont courbées d'une manière correspondant à la courbure de précontrainte simulée de la grille, et
- le couteau inférieur, dont la forme correspond à cette courbure de précontrainte, est pressé dans la grille présentant la courbure de fixation au moyen de la force qui aboutit à la répartition de pression normale souhaitée.

2. Procédé suivant la revendication 1, caractérisé en ce que la zone de coupe (SK) est située dans la zone de sommet de la tête de coupe (Fig. 1, 2, 6 et 7).

3. Procédé suivant la revendication 1, caractérisé en ce que la zone de coupe (SK) est située dans un flanc de la tête de coupe (Fig. 4 et 5).

4. Tête de coupe d'un rasoir électrique fabriqué par l'intermédiaire du procédé suivant les revendications 1 à 3, caractérisée en ce que la courbe de flexion de la grille (1) fixée librement dans la zone de coupe, avant la pression du couteau inférieur, possède un rayon de courbure supérieur à celui du couteau et, après la pression, elle épouse parfaitement la forme de la grille dans la zone de simulation et adopte la courbure de précontrainte simulée.

5. Tête de coupe fabriquée à l'aide du procédé suivant les revendications 1 et 2, caractérisée en ce que la grille présente, dans la zone de sommet, qui devrait être la zone de coupe (SK), une résistance à la flexion plus faible qu'au niveau des flancs latéraux de la zone de sommet.

6. Tête de coupe suivant la revendication 5, caractérisée en ce qu'en vue de diminuer la résistance à la flexion, la grille (31) est moins épaisse dans la zone de sommet (SK) qu'à l'extérieur de cette zone.

7. Tête de coupe suivant la revendication 5, caractérisée en ce que la résistance à la flexion de la grille (31) dans la zone de coupe de sommet (SK) est influencée par la variation de la largeur et du nombre des plages entre les perforations.

8. Tête de coupe suivant la revendication 5, caractérisée en ce que la résistance à la flexion de la grille (31) dans la zone de coupe de sommet est influencée par la forme et le nombre des perforations entre les plages.

9. Tête de coupe suivant l'une quelconque des revendications 4 à 8, caractérisée en ce que, pour la formation d'un sommet de tête de coupe pointu, dans le cas d'une largeur de base de fixation de la grille de 12 à 20 mm, la hauteur de fixation entre les endroits de fixation de la grille et le sommet doit être d'environ 18 à 30 mm.
